# EUROPÄISCHE PATENTSCHRIFT

(11) **EP 0 569 327 B1**
(45) Veröffentlichungstag und Bekanntmachung des Hinweises auf die Patenterteilung: **26.03.1997**
(21) Anmeldenummer: 93810300.9
(22) Anmeldetag: 23.04.1993
(51) Int. Cl.: B42C 19/08, B42B 2/00

(54) **Verfahren für das Herstellen fadengehefteter Bücher und Anlage zu dessen Durchführung**
Method and means for manufacturing sewn looks
Procédé et dispositif pour réaliser des livres cousus

(30) Priorität: 02.05.1992 CH 1410/92
(43) Veröffentlichungstag der Anmeldung: 10.11.1993
(73) Patentinhaber: GRAPHA-HOLDING AG, CH-6052 Hergiswil (CH)
(72) Erfinder: Grunder, Roland, CH-4803 Vordemwald (CH)

(56) Entgegenhaltungen:
- EP-A- 0 149 058
- DE-A- 3 532 403
- DE-A- 3 602 320

## Beschreibung

Die Erfindung betrifft ein Verfahren sowie eine Anlage für das Herstellen fadengehefteter Bücher gemäss Oberbegriff des Patentanspruches 1 bzw. 6.

Bei einer Maschinenanordnung zum Fadenheften von Buchblöcken nach der CH - A - 503 595 werden die von einer Zusammentragmaschine bzw. -einrichtung aus Druckbogen hergestellten Blöcke an der Stapelauslage an ein koplanares Förderband übergeben. Entlang des Förderbandes sind Anleger einer zugeordneten Fadenheftmaschine angeordnet, die von Bedienungspersonal mit den auf dem Förderband ankommenden Blöcken beschickt werden. Bei einer älteren Methode gemäss der CH - A - 503 595 werden die Blöcke am Ende der Zusammentragmaschine auf Paletten gelegt und letztere bis zur Weiterverarbeitung der Blöcke in Fadenheftmaschinen auf einem Standplatz abgestellt. Vom Standplatz werden die gefüllten Paletten zu den Anlegern der Fadenheftmaschinen transportiert und die Blöcke von Hand in die Anleger gelegt.

Neuere Anlagen weisen eine maschinelle Beschickung der Fadenheftmaschine direkt von der Zusammentrageinrichtung auf.

Die manuelle Beschickung erfordert einen hohen personellen Aufwand, sei es durch das Beschicken der Anleger der Fadenheftmaschine bzw. -maschinen und/oder das Zwischenlagern der zu Blöcken zusammengetragenen Druckbogen. Letzterer Umstand entsteht aus dem Leistungsverhältnis zwischen Zusammentrageinrichtung und Fadenheftmaschine, wobei erstere ein Mehrfaches an Blöcken zusammenzutragen fähig ist, während die Fadenheftmaschine in der gleichen Zeit einen Buchblock zu fertigen im Stande ist. Der Grund der erheblich längeren Herstellzeit bei der Fadenheftmaschine liegt im Vernähen jedes einzelnen Druckbogens eines Blockes oder, mit jedem Arbeitstakt der Zusammentrageinrichtung entsteht an der Auslage ein Block, für dessen Verarbeitung die Leistungsfähigkeit einer Fadenheftmaschine in der gleichen Zeit nicht ausreichend ist.
Andererseits wäre es unwirtschaftlich, aufgrund eines grösseren Auftrages die Leistungskapazität beim Fadenheften durch mehrere Fadenheftmaschinen und umfangreiche Förderanlagen zu erhöhen.

Bei der direkten Verbindung von Zusammentrageinrichtung und Fadenheftmaschine bzw. -maschinen kann eine wirtschaftliche Herstellung allenfalls dann erzielt werden, wenn es sich um Fertigungsserien mit geringer Stückzahl handelt, sodass keine Zwischenlagerung der Blöcke notwendig ist. Im übrigen wird auf die einschlägige Literatur zum Fadenheften verwiesen.
Aufgabe der vorliegenden Erfindung ist es somit, ein Verfahren und eine Anlage zu schaffen, mit dem bzw. der auf einfache Weise die oben aufgeführten Mängel unter wirtschaftlich günstigen Bedingungen behoben werden können.

Erfindungsgemäss wird diese Aufgabe durch die im Kennzeichen des Patentanspruches 1 bzw. 6 aufgeführten Merkmale gelöst. Dadurch können wahlweise mehrere, zur Aufnahme von Blöcken dienende Vorrichtungen nacheinander beschickt, danach bedarfsfalls in eine Zwischenlagerung oder an eine oder mehrere Fadenheftnaschinen versetzt werden.
Dabei lassen sich die Blöcke in Abständen oder ohne Abstand sich folgend, oder in einer Schuppenformation gestaffelt in den Lagen des Wickels anlegen, letzteres beispielsweise auch bei grossformatigen dünneren Blöcken.

Vorteilhaft ist die koppelbare Vorrichtung mit wenigstens einer für eine Fadenheftmaschine bestimmte Charge mit Blöcken beschickbar, wodurch ein flexibler Verarbeitungsfluss entstehen kann.

Der mobile, antreibbare Wickel zur Aufnahme der Blöcke aus zusammengetragenen, gefalteten Druckbogen kann zweckmässig -wie an sich bei losen, in Schuppenformation anfallenden Druckprodukten bekannt- verwendet werden, und gestattet so eine rationelle Lagerung der Blöcke in den durch gewickelte Bänder erzeugten Schichten.

Zweckmässigerweise werden, um Verschiebungen zwischen den Druckbogen und/oder den Walkeffekt mit nachfolgenden unerwünschten Falten zu vermeiden, die Blöcke mit den Rücken der Druckbogen voraus in den Wickel einlaufend angeordnet.

Zur Durchführung des erfindungsgemässen Verfahrens eignet sich eine aus einer Zusammentrageinrichtung mit mehreren Anlegestationen für unterschiedlich bedruckte Bogen und wenigstens einer nachgeschalteten Fadenheftmaschine bestehende Anlage, die sich dadurch auszeichnet, dass an dem Abgabeende der Zusammentrageinrichtung ein mit dieser arbeitstaktweise antriebsverbundener, mobiler Wickel einer Lagereinrichtung entkoppelbar angeordnet ist.
Dadurch wird es möglich sein, an der Zusammentrageinrichtung einen optimalen Arbeitsprozess aufrechtzuerhalten und daneben ein Pufferlager für eine flexible Verarbeitung an den eingesetzten Fadenheftmaschinen unterhalten zu können. Darüberhinaus erweist sich ein motorisch antreibbarer Wickel, der auf relativ kleinem Raum eine grosse Aufnahmekapazität bietet als transportfreundlich.

Vorzugsweise ist die Lagereinrichtung zwischen Zusammentrageinrichtung und Fadenheftmaschine angeordnet, sodass keine langen bzw. zeitraubenden Transportwege entstehen und der erforderliche Raumbedarf optimal genutzt werden kann.

Zum Zwecke des Transportes der Aufnahmevorrichtungen zwischen Zusammentrageinrichtung und Fadenheftmaschine können selbstfahrende Fahrgestelle wie Hubstapler oder dgl., schienenfahrbare gesteuerte oder Krananlagen nach der gleichen Bedienungsart eingesetzt werden.

Vorteilhafterweise ist/sind die Lagereinrichtung bzw. die dazugehörenden Aufnahmevorrichtungen mit der Zusammentrageinrichtung und/oder der Fadenheftmaschine steuerbar verbunden bzw. an die Produktionsleistung letzterer anpassbar und ohne Bedienungspersonal verwendbar. Es wird somit möglich sein, die Produktion der Buchblöcke von der Zusammentragmaschine bis zu der Fadenheftmaschine automatisch zu steuern und zu regeln.

Letztlich können die Aufnahmevorrichtungen zur Zwischenlagerung der fertigen Buchblöcke bis zur Weiterverarbeitung verwendet werden.

Nachfolgend wird die Erfindung anhand eines in der einzigen Figur dargestellten Ausführungsbeispiels näher erläutert.

Die einzige Figur veranschaulicht eine Anlage 1 für das Herstellen fadengehefteter Bücher, bei der die in Anlegestationen 2 gestapelten gefalteten Druckbogen auf einer Förderstrecke 3 einer Zusammentrageinrichtung 4 zu Blöcken 5 zusammengetragen werden. Über eine Auslage 6 am Ende der Zusammentrageinrichtung 4 werden die zu Blöcken 5 zusammengetragenen Druckbogen einer Aufnahmeeinrichtung 7 zugeführt. Diese ist als Wickelstation ausgebildet. Die sich an die Wickelstation erstreckende Auslage 6 besteht beispielsweise aus einem Bandförderer an den in Förderrichtung betrachtet wenigstens ein an einem Wickeldorn befestigtes Wickelband anschliesst. Der nicht näher gezeigte Wickeldorn ist um seine Achse drehbar gelagert. Das Wickelband ist mit einem Ende am Wickeldorn und anderenends an einer drehbaren Wickelrolle (nicht dargestellt) befestigt. Das Wickelband wird über Umlenkrollen geführt und von einem mit dem Wickeldorn verbundenen Motor angetrieben. Dabei wird die Geschwindigkeit des Wickelbandes entsprechend der Geschwindigkeit der zugeführten Blöcke 5 gesteuert. Der Wickeldorn des erzeugten Wickels 8 ist in einem Wickelgestell 9 gelagert, welches in nicht näher dargestellter Weise fahrbar oder von einem Kran erfassbar ausgebildet ist, wobei durch die Verwendung eines Hebezeuges auch der Wickel 8 allein in ein nahe einer Fadenheftmaschine 10 versetztes Wickelgestell 9 transportiert werden könnte.

In der Zeichnung befindet sich ein gefüllter Wickel 8 von der Zusammentrageinrichtung 4 entkoppelt vor dem Transport in die benachbarte Lagereinrichtung 11, in welchem ersichtlich mehrere Wickel 8 auf Wickelgestellen 9 nebeneinander ruhen bzw. warten, bis sie an die Fadenheftmaschinen 10 weiter versetzt werden. Die gezeigte Anordnungsweise der Wickel 8 könnte durch Führungsschienen am Boden, durch einen Kran oder den dargestellten Hubstapler 12 hergestellt werden. Auch die gezeichnete Lage der Lagereinrichtung 11 innerhalb der Anlage 1 ist eine willkürliche, die den jeweils vorkommenden Verhältnissen anzupassen ist.
Selbstverständlich könnte eine andere Anordnungsweise als die ersichtliche zwischen Zusammentrageinrichtung, Lagereinrichtung und Fadenheftmaschine bzw. -maschinen gewählt werden, insbesondere so, dass ein günstiger Materialfluss entsteht. Auch die gezeigte Aufstellung der Fadenheftmaschinen ist willkürlich gewählt und könnte geändert werden.
Die Beschickung der Fadenheftmaschinen 10 erfolgt in Chargen mittels der Aufnahmevorrichtungen 7, wobei im Falle eines Wickels 8 auf diesem eine oder mehrere Chargen selbst unterschiedlicher Art sich befinden könnten.
In der Lagereinrichtung 11 sind auch leere Wickelgestelle 9 veranschaulicht, denen jeweils ein Wickel 8 entnommen worden ist oder noch zugeführt wird.

Am Ende der Fabrikation hinter den Fadenheftmaschinen 10 stehen wiederum Wickelgestelle 9 mit Wickeldornen zur Aufnahme von Buchblöcken bereit, wobei diese Wickelteile mit denjenigen der Lagereinrichtung 11 austauschbar sind.

## Patentansprüche

1. Verfahren für das Herstellen fadengehefteter Bücher, bei welchem in Blöcke zusammengetragene, gefaltete Druckbogen mittelbar anschliessend durch Aneinandernähen der einzelnen Druckbogen zu einem Buchblock gebunden werden, dadurch gekennzeichnet, dass die aus zusammengetragenen Druckbogen gebildeten Blöcke nach dem Takt des Zusammentragens in lösbar gekoppelten, mobilen, antreibbaren Wickeln, eines Lagers aufgenommen und von diesem in Chargen dem Fadenheften zugeführt werden.

2. Verfahren nach Anspruch 1, dadurch gekennzeichnet, dass die koppelbare Vorrichtung mit wenigstens einer Charge beschickbar ist.

3. Verfahren nach Anspruch 2, dadurch gekennzeichnet, dass die Blöcke sich folgend in Lagen eines Wickels angeordnet sind.

4. Verfahren nach Anspruch 3, dadurch gekennzeichnet, dass die Blöcke mit den Rücken der Druckbogen voraus in den Wickel einlaufend angeordnet sind.

5. Verfahren nach einem der Ansprüche 3 und 4, dadurch gekennzeichnet, dass die Wickel zur Zwischenlagerung der Buchblöcke bis zur Weiterverarbeitung verwendet werden.

6. Anlage zur Durchführung des Verfahrens nach Anspruch 1, bestehend aus einer Zusammentrageinrichtung (4) mit mehreren Anlegestationen (2) für unterschiedliche Druckbogen und wenigstens einer nachgeschalteten Fadenheftmaschine (10), dadurch gekennzeichnet, dass an dem Abgabeende der Zusammentrageinrichtung (4) ein mit dieser arbeitstaktweise antriebsverbundener, mobiler Wickel (8) einer Lagereinrichtung (11) entkoppelbar angeordnet ist.

7. Anlage nach Anspruch 6, dadurch gekennzeichnet, dass die Lagereinrichtung (11) zwischen Zusammentrageinrichtung (4) und Fadenheftmaschine (10) angeordnet ist.

8. Anlage nach den Ansprüchen 6 und 7, dadurch gekennzeichnet, dass der Wickel (8) mittels Fahrgestell oder Kran versetzbar ausgebildet ist.

9. Anlage nach den Ansprüchen 7 und 8, dadurch gekennzeichnet, dass die Lagereinrichtung (11) mit der Zusammentrageinrichtung (4) und/oder der Fadenheftmaschine (10) steuerbar verbunden ist.

## Claims

1. Method of manufacturing sewn books, in which folded printed sheets gathered in blocks are bound to form a book block indirectly, then by sewing together the individual printed sheets, characterised in that the blocks formed by gathered printed sheets are received in synchronism with the gathering operation in removably coupled movable drivable coils of a storage means, from where they are advanced in batches for sewing.

2. Method according to claim 1, characterised in that the coupleable device can be fed at least one batch.

3. Method according to claim 2, characterised in that the blocks are arranged successively in layers of a coil.

4. Method according to claim 3, characterised in that the blocks are arranged to be fed into the coil with the backs of the printed sheets first.

5. Method according to one of claims 3 and 4, characterised in that the coils are used for temporary storage of the book blocks until further processing thereof.

6. Installation for carrying out the method according to claim 1, consisting of a gathering means (4) with a plurality of feeding stations (2) for different printed sheets and at least one sewing machine (10) arranged downstream thereof, characterised in that a movable coil (8) of a storage means (11) is uncoupleably arranged at the delivery end of the gathering means (4) and is connected thereto to operate in synchronism therewith.

7. Installation according to claim 6, characterised in that the storage means (11) is arranged between the gathering means (4) and the sewing machine (10).

8. Installation according to claims 6 and 7, characterised in that the coil (8) can be displaced by means of a truck or a crane.

9. Installation according to claims 7 and 8, characterised in that the storage means (11) is controllably connected to the gathering means (4) and/or the sewing machine (10).

## Revendications

1. Procédé pour réaliser des livres cousus, selon lequel des feuilles imprimées pliées et regroupées en blocs sont indirectement après reliées en un corps d'ouvrage en cousant es unes aux autres les feuilles imprimées individuelles, **caractérisé** en ce que les blocs constitués de feuilles imprimées regroupées sont, à la cadence du regroupement, reçus dans des bobines mobiles entraînables, accouplées de façon détachable, d'un magasin, et apportées par ce dernier en charges au dispositif de couture.

2. Procédé selon la revendication 1, **caractérisé** en ce que le dispositif accouplable peut être alimenté d'au moins d'une charge.

3. Procédé selon la revendication 2, **caractérisé** en ce que les blocs sont disposés en succession dans des couches d'une bobine.

4. Procédé selon la revendication 3, **caractérisé** en ce que les blocs sont disposés en entrant dans la bobine avec les dos des feuilles imprimées en avant.

5. Procédé selon l'une des revendications 3 et 4, **caractérisé** en ce que les bobines sont utilisées pour le stockage intermédiaire des corps d'ouvrage jusqu'à la poursuite du traitement.

6. Installation pour la mise en oeuvre du procédé selon la revendication 1, constituée d'un dispositif de regroupement (4) avec plusieurs postes presseurs (2) pour différentes feuilles imprimées et au moins une couseuse (10) reliée en aval, **caractérisée** en ce qu'une bobine mobile (8) d'un dispositif d'entreposage (11) est disposée avec possibilité de désaccouplement à l'extrémité de délivrance du dispositif de regroupement (4) en étant reliée en entraînement à ce dernier selon sa cadence de travail.

7. Installation selon la revendication 6, **caractérisée** en ce que le dispositif d'entreposage (11) est disposé entre le dispositif de regroupement (4) et la couseuse (10).

8. Installation selon les revendications 6 et 7, **caractérisée** en ce que la bobine (8) est conçue pour pouvoir être déplacée au moyen d'un chariot ou d'une grue.

9. Installation selon les revendications 7 et 8, **caractérisée** en ce que le dispositif d'entreposage (11) est relié en asservissement au dispositif de regroupement (4) et/ou à la couseuse (10).
